# EUROPÄISCHE PATENTANMELDUNG

(11) **EP 4 628 689 A1**
(43) Veröffentlichungstag der Anmeldung: **08.10.2025**
(21) Anmeldenummer: 25161467.3
(22) Anmeldetag: 04.03.2025
(51) Int. Cl.: E05C 9/00, E05C 17/28, E05C 17/22

(54) **ÖFFNUNGSBEGRENZUNGSEINRICHTUNG FÜR EINEN TREIBSTANGENBESCHLAG**

(30) Priorität: 06.03.2024 DE 102024202115
(71) Anmelder: Aug. Winkhaus SE, 48291 Telgte (DE)
(72) Erfinder: Kushtilov, Boyko, 48268 Greven (DE); Hakenes, Andreas, 48161 Münster (DE)

(57) **Zusammenfassung**

Eine Öffnungsbegrenzungseinrichtung (3) für einen Treibstangenbeschlag (5) eines gegen einen Rahmen (1) schwenkbaren Flügels (2) hat einen Führungssteg (14) zur Führung eines Führungszapfens (12) gegenüber einer Führungskulisse (11). Eine Zapfenführung (20) lässt sich über einen Antrieb des Treibstangenbeschlages (5) zwischen einer parallel zum Führungssteg (14) angeordneten Stellung und einer zurückgezogenen Stellung bewegen und damit die Freigabe des Führungszapfens (12) gegenüber der Führungskulisse (11) steuern. Die Öffnungsbegrenzungseinrichtung (3) ist hierdurch besonders funktionssicher.

## Beschreibung

Die Erfindung betrifft eine Öffnungsbegrenzungseinrichtung für einen Treibstangenbeschlag eines gegen einen Rahmen schwenkbaren Flügels eines Fensters, einer Fenstertür oder dergleichen mit einem rahmenseitigen Beschlagteil und einem flügelseitigen Beschlagteil, mit einem Schwenkarm zur Verbindung der Beschlagteile in einer Lüftungsstellung, wobei der Schwenkarm an einem der Beschlagteile eine Lagerung aufweist und an dem anderem der Beschlagteile mittels eines Führungszapfens in einer Führungseinrichtung geführt ist, mit einer einseitig offenen Führungskulisse der Führungseinrichtung, wobei der Führungszapfen in einer Revisionsstellung aus der Führungskulisse entfernbar ist, und mit einer mit dem Treibstangenbeschlag koppelbaren Schaltstange zur Steuerung der Bewegung des Führungszapfens in der Führungskulisse.

Solche Öffnungsbegrenzungseinrichtungen werden beispielweise aus Sicherheitsgründen eingesetzt, um die Öffnungsweite eines Flügels in vorgesehenen Schaltstellungen des Treibstangenbeschlages zu begrenzen. In anderen Schaltstellungen soll beispielsweise zur Reinigung oder Wartung eine vollständige Öffnung des Flügels möglich sein.

Eine Flügelanordnung mit einer Öffnungsbegrenzungseinrichtung ist aus der EP 3 985 216 A1 bekannt. Bei dieser Öffnungsbegrenzungseinrichtung ist eine Führungsplatte mit einer einseitig geschlossenen Führungsnut vorgesehen, in der ein Zapfen des Schwenkarms eingreift. In der begrenzten Öffnungsstellung des Flügels liegt der Zapfen am geschlossenen Ende der Führungsnut an, wodurch ein Verschwenken des Flügels in Öffnungsrichtung begrenzt ist. Ein Heraus- und Einführen des Zapfens über das offene Ende der Führungsnut ist jedoch schwierig, weil Zapfen und das offene Ende der Führungsnut hier genau übereinander positioniert sein müssen.

Aus der EP 4 174 266 A1 ist eine Flügelanordnung bekannt geworden, bei der ein Schwenkarm mit einem Zapfen in eine Führungsnut eingreift und in der teilweise geöffneten Stellung des Flügels an dem geschlossenen Ende der Führungsnut anliegt. Die Flügelanordnung hat zudem eine Selbstverriegelungseinrichtung, um den am geschlossenen Ende der Führungsnut anliegenden Zapfen selbständig zu verriegeln. Dem offenen Ende der Führungsnut steht eine bewegliche Zapfenführung gegenüber. Zum Einführen muss der Zapfen genau gegenüber der Führungsnut positioniert werden.

Der Erfindung liegt das Problem zugrunde, eine Öffnungsbegrenzungseinrichtung der eingangs genannten Art so weiterzubilden, dass sie besonders funktionssicher ist und ein einfaches Heraus- und Einführen des Zapfens in die Führungsnut ermöglicht.

Dieses Problem wird erfindungsgemäß dadurch gelöst, dass ein Führungssteg auf der einer Schwenkbewegung des Führungszapfens gegenüberstehenden Seite der Führungskulisse angeordnet ist und dass der Führungssteg die Führungskulisse an dieser Seite überragt.

Durch diese Gestaltung lässt sich der Führungszapfen durch eine Schwenkbewegung des Schwenkarms nur zu der Seite entfernen, die dem Führungssteg abgewandt ist. Zum Einführen des Führungszapfens in die Führungskulisse bildet der Führungssteg einen Anschlag für den Führungszapfen. Daher kann der Schwenkarm einfach derart verschwenkt werden, dass der Führungszapfen an dem Führungssteg anstößt. Damit ist der Führungszapfen gegenüber der Führungskulisse positioniert und kann einfach in diese eingeführt werden. Der Führungssteg führt den Führungszapfen auf besonders einfache Weise beim Herausführen aus der Führungsnut. Daher werden Fehlbedienungen vermieden. Die Öffnungsbegrenzungseinrichtung ist damit besonders funktionssicher.

Die mögliche Entnahme des Führungszapfens aus der Führungskulisse lässt sich gemäß einer anderen vorteilhaften Weiterbildung der Erfindung einfach steuern, wenn eine mit der Schaltstange gekoppelte Zapfenführung auf der dem Führungssteg gegenüberliegenden Seite der Führungskulisse angeordnet ist und zwischen einer parallel zum Führungssteg hervorstehenden Stellung und einer in die Führungskulisse zurückgezogene Stellung bewegbar ist. Dies führt dazu, dass die Führungskulisse in der hervorstehenden Stellung der Zapfenführung länger ist als in der zurückgezogenen Stellung. Damit blockiert die Zapfenführung in der hervorstehenden Stellung eine Entfernung des Führungszapfens aus der Führungskulisse und ermöglicht die Entfernung in der zurückgezogenen Stellung. Damit ermöglicht die hervorstehende Stellung der Zapfenführung die Lüftungsstellung der Öffnungsbegrenzungseinrichtung und die zurückgezogene Stellung die Revisionsstellung der Öffnungsbegrenzungseinrichtung.

Eine Arretierung des Führungszapfens des Schwenkarms in der Führungseinrichtung gestaltet sich gemäß einer anderen vorteilhaften Weiterbildung der Erfindung besonders einfach, wenn eine mit der Schaltstange verbundene Zapfensperre zwischen einer die Bewegung des Führungszapfens in der Führungskulisse blockierenden Stellung in eine die Bewegung des Führungszapfens freigebende Stellung bewegbar ist. Durch diese Gestaltung lässt sich die Öffnungsbegrenzungseinrichtung in eine Arretierstellung bewegen, in der die Position des Flügels arretiert ist. Vorzugsweise ist die Zapfensperre von der Zapfenführung beabstandet.

Der konstruktive Aufwand zur Steuerung der Bewegung des Führungszapfens lässt sich gemäß einer anderen vorteilhaften Weiterbildung der Erfindung besonders gering halten, wenn zumindest eines der Bauteile der Zapfensperre oder der Zapfenführung einen in die Führungskulisse eindringenden Vorsprung hat und wenn der Vorsprung in einer Stellung der Schaltstange die Bewegung des Führungszapfens in der Führungskulisse blockiert und in einer anderen Stellung freigibt.

Die Steuerung der Führung in der Führungskulisse gestaltet sich gemäß einer anderen vorteilhaften Weiterbildung der Erfindung besonders einfach, wenn die Führungskulisse eine Verbreiterung aufweist und wenn in der Lüftungsstellung der Vorsprung der Zapfenführung zur Erzeugung einer gleichmäßigen Breite der Führung für den Führungszapfen in der Verbreiterung angeordnet ist.

Die Führungseinrichtung gestaltet sich gemäß einer anderen vorteilhaften Weiterbildung der Erfindung konstruktiv besonders einfach, wenn die Führungskulisse eine Abkröpfung zur Aufnahme des Führungszapfens hat und wenn die Zapfensperre in einer die Bewegung des Führungszapfens blockierenden Arretierungsstellung die Abkröpfung verdeckt. Da die Stellung der Zapfensperre von der Stellung der Schaltstange abhängig ist, führt diese Gestaltung dazu, dass die Zapfensperre in einer Stellung der Schaltstange das einseitige Ausschwenken des Führungszapfens aus der Führungskulisse zulässt und in einer anderen Stellung der Schaltstange die Zapfensperre den Ausgang aus der Abkröpfung der Führungskulisse sperrt. Hierdurch ist der Führungszapfen in einer Schaltstellung der Schaltstange formschlüssig in der Führungseinrichtung gehalten. Die Länge des Schwenkarms begrenzt in dieser Stellung die teilweise aufgeschwenkte Stellung des Flügels gegenüber dem Rahmen. Vorzugsweise hat die Zapfensperre an ihrem in die Führungskulisse hineinragenden Ende eine Einführschräge für den Führungszapfen für die den Führungszapfen freigebende Stellung.

Die Führungseinrichtung gestaltet sich gemäß einer anderen vorteilhaften Weiterbildung der Erfindung konstruktiv besonders einfach, wenn die Führungseinrichtung eine Grundplatte zur Verschraubung und einen von der Grundplatte beabstandeten Brückensteg mit der Führungskulisse hat. Der Führungssteg steht dabei vorzugsweise von dem Brückensteg ab. Die Grundplatte lässt sich einfach mit dem Rahmen oder dem Flügel verschrauben.

Zur weiteren Vereinfachung des konstruktiven Aufbaus der Führungseinrichtung trägt es gemäß einer anderen vorteilhaften Weiterbildung der Erfindung bei, wenn die Zapfenführung und die Zapfensperre parallel zur Bewegungsrichtung der Schaltstange zwischen der Grundplatte und dem Brückensteg geführt sind. Durch diese Gestaltung sind zudem die Zapfenführung und die Zapfensperre in einer vorgesehenen Längsrichtung geführt.

Der Führungszapfen ist gemäß einer anderen vorteilhaften Weiterbildung der Erfindung in verschiedenen Stellungen der Schaltstange zuverlässig in der Führungseinrichtung gehalten, wenn der Führungszapfen eine pilzkopfförmige Erweiterung zur Hintergreifung der Führungskulisse hat. Hierdurch ermöglichen die Führungskulisse und die pilzkopfförmige Erweiterung eine formschlüssige Verbindung des Führungszapfens mit der Führungseinrichtung.

Die Führungseinrichtung weist gemäß einer anderen vorteilhaften Weiterbildung der Erfindung eine hohe Stabilität auf, wenn der Brückensteg über seitlich neben der Führungskulisse angeordnete Verbindungsstege mit der Grundplatte verbunden ist und wenn die Verbindungsstege von der Führungskulisse beabstandet sind. Weiterhin ermöglichen die Verbindungsstege durch ihre Beabstandung ein Hintergreifen der Führungskulisse durch die pilzkopfförmige Erweiterung des Führungszapfens. Die Verbindungsstege sind vorzugsweise in der Grundplatte eingepresst. Mehrere einzelne Verbindungsstege lassen sich hierdurch besonders einfach in der Grundplatte einpressen. Alternativ können die Verbindungsstege mit der Grundplatte verschweißt sein.

Eine erhöhte Reibung oder ein Klemmen der Öffnungsbegrenzungseinrichtung lässt sich gemäß einer anderen vorteilhaften Weiterbildung der Erfindung einfach vermeiden, wenn der Verbindungssteg auf der Seite des Brückenstegs eine größere Höhe aufweist als der Verbindungssteg an der gegenüberliegenden Seite des Brückenstegs. Durch diese Gestaltung ist der Brückensteg geneigt, so dass insbesondere bei kleinen Fenstern eine Reibung mit der Schaltstange vermieden wird.

Nach der Entkoppelung des Führungszapfens von der Führungskulisse in der Revisionsstellung wird der Schwenkarm gemäß einer anderen vorteilhaften Weiterbildung der Erfindung in seiner Lage gehalten, wenn die Lagerung einen Reibschluss zur Halterung des Schwenkarms in der Revisionsstellung hat. Damit ist der Schwenkarm mit dem Führungszapfen gegenüber der Führungskulisse ausgerichtet, um den Führungszapfen nach einem Antrieb der Öffnungsbegrenzungseinrichtung in die Lüftungsstellung wieder in die Führungskulisse einzuführen. Der Reibschluss kann beispielsweise mittels einer Tellerfeder erzeugt werden.

Ein Klemmen der Öffnungsbegrenzungseinrichtung lässt sich gemäß einer anderen vorteilhaften Weiterbildung der Erfindung weitegehend vermeiden, wenn der Schwenkarm an zumindest einem Ende eine dem gegenüberstehenden Bauteil zugewandte Fase hat. Insbesondere bei kleinen Fenstern verhindert die Fase ein Anstoßen des Schwenkarms am angrenzenden Bauteil.

Eine Fehlfunktion der Öffnungsbegrenzungseinrichtung bei einer möglichen Fehlbedienung des Treibstangenbeschlages lässt sich gemäß einer anderen vorteilhaften Weiterbildung der Erfindung weitgehend vermeiden, wenn die Zapfensperre in der Arretierungsstellung bis in die Verbreiterung der Führungskulisse geführt ist.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: ein Fenster mit einer zwischen Rahmen und Flügel angeordneten Öffnungsbegrenzungseinrichtung,
- Fig.2: die Öffnungsbegrenzungseinrichtung aus Figur 1 in einer Revisionsstellung,
- Fig.3: die Öffnungsbegrenzungseinrichtung in einer Lüftungsstellung,
- Fig.4: die Öffnungsbegrenzungseinrichtung in einer Arretierungsstellung,
- Fig.5: eine Schnittdarstellung durch die Öffnungsbegrenzungseinrichtung aus Figur 4 entlang der Linie V - V,
- Fig.6: eine weitere Ausführungsform der Öffnungsbegrenzungseinrichtung.

Figur 1 zeigt ein Fenster mit einem gegen einen Rahmen 1 schwenkbaren Flügel 2 und mit einer Öffnungsbegrenzungseinrichtung 3 zur Begrenzung der Öffnungsweite des Flügels 2. Die Öffnungsbegrenzungseinrichtung 3 hat einen Schwenkarm 4 zur lösbaren Verbindung des Rahmens 1 mit dem Flügel 2. Das Fenster hat zudem einen nicht näher dargestellten Treibstangenbeschlag 5 mit einer Handhabe 6 zur Verriegelung des Flügels 2 in dem Rahmen 1.

Figur 2 zeigt die Öffnungsbegrenzungseinrichtung 3 aus Figur 1 mit einem rahmenseitigen Beschlagteil 7 und einem flügelseitigen Beschlagteil 8 in einer Revisionsstellung. Der Schwenkarm 4 hat eine Lagerung 9 an dem rahmenseitigen Beschlagteil 7. Das flügelseitige Beschlagteil 8 hat eine brückenförmige Führungseinrichtung 10 mit einer einseitig offenen Führungskulisse 11 zur Aufnahme eines am freien Ende des Schwenkarms 4 angeordneten Führungszapfens 12. Wie Figur 2 zeigt, sind in der dargestellten Revisionsstellung Führungszapfen 12 und Führungskulisse 11 und damit auch die beiden Beschlagteile 7, 8 voneinander getrennt. In dieser Stellung kann der Flügel 2 vollständig von dem Rahmen 1 weggeschwenkt und auf diesen zugeschwenkt werden. Zur Verdeutlichung der Bauteile der Öffnungsbegrenzungseinrichtung 3 ist der Flügel 2 geringfügig von dem Rahmen 1 weggeschwenkt. Der Schwenkarm 4 wird in dieser Revisionsstellung von einem nicht näher dargestellten Reibschluss an dem rahmenseitigen Beschlagteil 7 in seiner Lage gehalten.

Eine mit einer längsverschieblichen, von der Handhabe 6 aus Figur 1 antreibbare Treibstange des Treibstangenbeschlages 5 gekoppelte Schaltstange 13 ist unterhalb der Führungseinrichtung 10 in einer Falznut des Flügels 2 geführt. In der in Figur 2 dargestellten Stellung befindet sich die Schaltstange in 13 der untersten Stellung.

Die Führungseinrichtung 10 hat an einer dem Schwenkbereich des Schwenkarms 4 und damit dem Schwenkarm 4 gegenüberstehenden Seite einen Führungssteg 14. Der Führungssteg 14 überragt die Führungskulisse 11 und begrenzt den Schwenkbereich des Führungszapfens 12. Wenn man den Schwenkarm 4 in die Führungseinrichtung 10 ein- und ausschwenkt, richtet der Führungssteg 14 den Führungszapfen 12 gegenüber der Führungskulisse 11 aus. Im am Flügel 2 montierten Zustand des flügelseitigen Beschlagteils 8 ist der Führungssteg 14 auf der Seite eines strichpunktiert angedeuteten Flügelüberschlags 15 angeordnet. Wie Figur 1 zeigt, ist der Flügelüberschlag 15 am äußersten Rand des Flügels 2 angeordnet und überdeckt im geschlossenen Zustand des Fensters eine Falzluft zwischen Rahmen 1 und Flügel 2.

Die Führungseinrichtung 10 hat eine mit dem Flügel verschraubte Grundplatte 16 und einen von der Grundplatte 16 beabstandeten Brückensteg 17 mit der Führungskulisse 11. Die Beabstandung der Bauteile erfolgt über einstückig mit dem Brückensteg 17 gefertigte Verbindungsstege 18, 19, welche mit der Grundplatte 16 verschweißt sind. Unterhalb der Führungskulisse 11 sind eine Zapfenführung 20 und eine Zapfensperre 21 für den Führungszapfen 12 angeordnet. Die Zapfenführung 20 und die Zapfensperre 21 werden seitlich an den Verbindungsstegen 18,19 geführt. Zapfenführung 20 und Zapfensperre 21 sind auf der Schaltstange 13 befestigt und werden mit dieser mitbewegt. In dem dargestellten Ausführungsbeispiel ist die Schaltstange 13 unterhalb der Grundplatte 16 geführt. Die Grundplatte 16 hat Langlöcher zur formschlüssigen Verbindung der Schaltstange 13 mit der Zapfenführung 20 und der Zapfensperre 21. Die Führungskulisse 11 hat einen geraden, parallel zur Schaltstange 13 angeordneten Abschnitt 22 und am geschlossenen Ende eine Abkröpfung 23. Der gerade Abschnitt 22 der Führungskulisse 11 hat zudem nahe seines offenen Endes eine Verbreiterung 24. Diese Verbreiterung ist auf der Seite des Führungssteges 14 angeordnet. Zapfenführung 20 und Zapfensperre 21 haben jeweils einen Vorsprung 25, 26, mit denen sie in den geraden Abschnitt 22 der Führungskulisse bewegbar sind und damit den geraden Abschnitt für das Durchführen des Führungszapfens 12 sperren.

In der in Figur 2 dargestellten Stellung ist die Zapfensperre 21 von der Abkröpfung 23 beabstandet. Die Zapfenführung 20 ist vollständig unter den Brückensteg 17 zurückgezogen. Ausgehend von dieser Stellung lässt sich der Schwenkarm 4 mit dem Führungszapfen 12 gegen den Führungssteg 14 einschwenken. Damit ist er gegenüber dem offenen Ende der Führungskulisse 11 ausgerichtet. Weiterhin wird der Führungszapfen 12 auch über dem offenen Ende der Führungskulisse 11 positioniert, wenn der Flügel 2 in eine Schließstellung gegen den Rahmen 1 geschwenkt wird.

Treibt man in der im Rahmen 1 liegenden Stellung des Flügels 2 ausgehend von der Stellung aus Figur 2 den Treibstangenbeschlag über die Handhabe 6 an, lässt sich die Schaltstange 13 nach oben verschieben. Dabei wird die Zapfenführung 20 mit ihrem Vorsprung 25 in die Verbreiterung 24 der Führungskulisse 11 bewegt und bewirkt damit eine gleichbleibende Breite der Führungskulisse 11 zur Führung des Führungszapfens 12. Der Führungszapfen 12 ist damit zwischen der Zapfenführung 20 und dem Führungssteg 14 vor dem offenen Ende der Führungskulisse 11 gehalten und kann auch in der im Rahmen 1 liegenden Stellung des Flügels 2 nicht durch Verschwenken des Schwenkarms 4 aus der Führungskulisse 11 herausgeschwenkt werden. Die beiden Beschlagteile 7, 8 sind damit über den Schwenkarm 4 miteinander gekoppelt. Beim anschließenden Öffnen des Fensters gleitet der Führungszapfen 12 in der Führungskulisse 11, bis er in der Abkröpfung 23 anstößt. Diese Stellung kennzeichnet eine Lüftungsstellung der Öffnungsbegrenzungseinrichtung 3 und ist in Figur 3 dargestellt. Die Öffnungsweite des Flügels 2 ist damit begrenzt. Beim erneuten Schließen und Öffnen des Fensters gleitet der Führungszapfen 12 von der Abkröpfung 23 entlang des geraden Abschnitts 22 bis zu dem Führungssteg 14 und der Zapfenführung 25. Die Koppelung der Beschlagteile 7, 8 und damit die Öffnungsweite des Flügels 2 kann ohne erneuten Antrieb der Schaltstange 13 in die Figur 2 dargestellte Stellung nicht aufgehoben werden.

Treibt man ausgehend von der in Figur 3 dargestellten Stellung die Schaltstange 13 über die Handhabe 6 aus Figur 1 weiter an, bewegt sich die Zapfensperre 21 über die Abkröpfung 23. Damit ist die Bewegung des in der Abkröpfung 23 befindlichen Führungszapfens 12 von der Zapfensperre 21 blockiert. Dies kennzeichnet eine Arretierungsstellung der Öffnungsbegrenzungseinrichtung 3 und ist in Figur 4 dargestellt. Der Flügel 2 ist damit in der abgestellten Stellung zuverlässig gehalten.

Figur 5 zeigt vergrößert in einer Schnittdarstellung durch die Öffnungsbegrenzungseinrichtung 3 aus Figur 4, entlang der Linie V - V, dass die Verbindungsstege 18, 19 zur Verbindung des Brückenstegs 17 mit der Grundplatte 16 ungleich hoch sind, so dass der in der Führungskulisse 11 geführte Schwenkarm 4 geringfügig geneigt ist. Der Führungszapfen 12 ist als Pilzkopf mit einer radialen Erweiterung 27 ausgebildet und hintergreift den Brückensteg 17. Der Schwenkarm 4 hat an seinen Enden jeweils eine Fase 28. Die Grundplatte 16 überragt seitlich die Schaltstange 13, welche in einer nicht dargestellten Falznut des Flügels 2 angeordnet ist.

Figur 6 zeigt eine weitere Ausführungsform einer Öffnungsbegrenzungseinrichtung 103, welche sich von den Figuren 1 bis 5 nur dadurch unterscheidet, dass eine Zapfensperre 121 in der in Figur 4 dargestellten Endstellung der Schaltstange 13 bis nahe zum offenen Ende der Führungskulisse 11 geführt ist. Hierdurch wird der Führungszapfen 12, wenn er sich bei der dargestellten Endstellung der Schaltstange 13 im geraden Abschnitt 22 der Kulissenführung 11 befindet, von der Zapfensperre 121 seitlich abgestützt. Ein Vorsprung 126 der Zapfensperre 121 steht jedoch nur der Abkröpfung 23 der Führungskulisse 11 gegenüber. Ansonsten ist die Öffnungsbegrenzungseinrichtung 103 wie die aus den Figuren 1 bis 5 gestaltet.

## Patentansprüche

1. Öffnungsbegrenzungseinrichtung (1, 103) für einen Treibstangenbeschlag (5) eines gegen einen Rahmen (1) schwenkbaren Flügels (2) eines Fensters, einer Fenstertür oder dergleichen mit einem rahmenseitigen Beschlagteil (7) und einem flügelseitigen Beschlagteil (8), mit einem Schwenkarm (4) zur Verbindung der Beschlagteile (7, 8) in einer Lüftungsstellung, wobei der Schwenkarm (4) an einem der Beschlagteile (7) eine Lagerung (9) aufweist und an dem anderem der Beschlagteile (8) mittels eines Führungszapfens (12) in einer Führungseinrichtung (10) geführt ist, mit einer einseitig offenen Führungskulisse (11) der Führungseinrichtung (10), wobei der Führungszapfen in einer Revisionsstellung aus der Führungskulisse (11) entfernbar ist, und mit einer mit dem Treibstangenbeschlag (5) koppelbaren Schaltstange (13) zur Steuerung der Bewegung des Führungszapfens in der Führungskulisse, **dadurch gekennzeichnet, dass** ein Führungssteg (14) auf der einer Schwenkbewegung des Führungszapfens (12) gegenüberstehenden Seite der Führungskulisse (11) angeordnet ist und dass der Führungssteg (14) die Führungskulisse (11) an dieser Seite überragt.

2. Öffnungsbegrenzungseinrichtung nach Anspruch 1, **dadurch gekennzeichnet, dass** eine mit der Schaltstange (13) gekoppelte Zapfenführung (20) auf der dem Führungssteg (14) gegenüberliegenden Seite der Führungskulisse (11) angeordnet ist und zwischen einer parallel zum Führungssteg (14) hervorstehenden Stellung und einer in die Führungskulisse (11) zurückgezogene Stellung bewegbar ist.

3. Öffnungsbegrenzungseinrichtung nach Anspruch 1 oder 2, **dadurch gekennzeichnet, dass** eine mit der Schaltstange (13) verbundene Zapfensperre (21, 121) zwischen einer die Bewegung des Führungszapfens (12) in der Führungskulisse (11) blockierenden Stellung in eine die Bewegung des Führungszapfens (12) freigebende Stellung bewegbar ist.

4. Öffnungsbegrenzungseinrichtung nach Anspruch 2 oder 3, **dadurch gekennzeichnet, dass** zumindest eines der Bauteile der Zapfensperre (21, 121) oder der Zapfenführung (20) einen in die Führungskulisse (11) eindringenden Vorsprung (25, 26) hat und dass der Vorsprung (25, 26) in einer Stellung der Schaltstange (13) die Bewegung des Führungszapfens (12) in der Führungskulisse blockiert und in einer anderen Stellung freigibt.

5. Öffnungsbegrenzungseinrichtung nach Anspruch 4, **dadurch gekennzeichnet, dass** die Führungskulisse (11) eine Verbreiterung (24) aufweist und dass in der Lüftungsstellung der Vorsprung (25) der Zapfenführung (20) zur Erzeugung einer gleichmäßigen Breite der Führung für den Führungszapfen (12) in der Verbreiterung (24) angeordnet ist.

6. Öffnungsbegrenzungseinrichtung nach zumindest einem der Ansprüche 3 bis 5, **dadurch gekennzeichnet, dass** die Führungskulisse (11) eine Abkröpfung (23) zur Aufnahme des Führungszapfens (12) hat und dass die Zapfensperre (21, 121) in der die Bewegung des Führungszapfens (23) blockierenden Arretierungsstellung die Abkröpfung (23) verdeckt.

7. Öffnungsbegrenzungseinrichtung nach zumindest einem der Ansprüche 1 bis 6, **dadurch gekennzeichnet, dass** die Führungseinrichtung (10) eine Grundplatte (16) zur Verschraubung und einen von der Grundplatte (16) beabstandeten Brückensteg (17) mit der Führungskulisse (11) hat.

8. Öffnungsbegrenzungseinrichtung nach Anspruch 7, **dadurch gekennzeichnet, dass** die Zapfenführung (20) und die Zapfensperre (21, 121) parallel zur Bewegungsrichtung der Schaltstange (13) zwischen der Grundplatte (16) und dem Brückensteg (17) geführt sind.

9. Öffnungsbegrenzungseinrichtung nach zumindest einem der Ansprüche 1 bis 8, **dadurch gekennzeichnet, dass** der Führungszapfen (12) eine pilzkopfförmige Erweiterung (27) zur Hintergreifung der Führungskulisse (11) hat.

10. Öffnungsbegrenzungseinrichtung nach zumindest einem der Ansprüche 7 bis 9, **dadurch gekennzeichnet, dass** der Brückensteg (17) über seitlich neben der Führungskulisse (11) angeordnete Verbindungsstege (18, 19) mit der Grundplatte (16) verbunden ist und dass die Verbindungsstege (18, 19) von der Führungskulisse (11) beabstandet sind.

11. Öffnungsbegrenzungseinrichtung nach Anspruch 10, **dadurch gekennzeichnet, dass** der Verbindungssteg (18) auf der Seite des Brückenstegs (17) eine größere Höhe aufweist als der Verbindungssteg (19) an der gegenüberliegenden Seite des Brückenstegs (17).

12. Öffnungsbegrenzungseinrichtung nach zumindest einem der Ansprüche 1 bis 11, **dadurch gekennzeichnet, dass** die Lagerung (9) einen Reibschluss zur Halterung des Schwenkarms (4) in der Revisionsstellung hat.

13. Öffnungsbegrenzungseinrichtung nach zumindest einem der Ansprüche 1 bis 12, **dadurch gekennzeichnet, dass** der Schwenkarm (4) an zumindest einem Ende eine dem gegenüberstehenden Bauteil zugewandte Fase (28) hat.

14. Öffnungsbegrenzungseinrichtung nach zumindest einem der Ansprüche 6 bis 13, **dadurch gekennzeichnet, dass** die Zapfensperre (121) in der Arretierungsstellung bis in die Verbreiterung (24) der Führungskulisse (11) geführt ist.
